# FASCICULE DE BREVET EUROPEEN

(11) **EP 1 173 384 B1**
(45) Date de publication et mention de la délivrance du brevet: **02.04.2003**
(21) Numéro de dépôt: 99958267.9
(22) Date de dépôt: 07.12.1999
(51) Int. Cl.: B67C 3/28, B67C 3/26

(54) **MACHINE DE REMPLISSAGE AVEC TETES DE REMPLISSAGE COMPORTANT CHACUNE UNE VANNE DEPORTEE VERS LE BAS**
ABFÜLLMASCHINE MIT ABFÜLLKÖPFEN MIT JEWEILS NACH UNTEN VERSTZTEM FLÜSSIGKEITSVENTIL
FILLING MACHINE WITH FILLING HEADS THAT ARE RESPECTIVELY PROVIDED WITH A DOWNWARD SLEWED VALVE

(30) Priorité: 06.01.1999 FR 9900116
(43) Date de publication de la demande: 23.01.2002
(73) Titulaire: SIDEL, 76053 Le Havre Cedex (FR)
(72) Inventeur: ADRIANSENS, Eric, F-76053 Le Havre Cedex (FR); MEUNIER, Eric, F-76053 Le Havre Cedex (FR); SAINT-MARTIN, Rodolphe, F-76053 Le Havre Cedex (FR)
(74) Mandataire: Siloret, Patrick
(86) Numéro de dépôt international: FR9903049
(87) Numéro de publication internationale: WO00040505

(56) Documents cités:
- EP-A- 0 486 440
- DE-C- 869 015
- US-A- 2 614 742

## Description

L'invention concerne notamment les machines qui permettent de remplir des récipients creux, tels que des bouteilles ou des pots, avec un produit, par exemple un produit alimentaire.

De telles machines comportent généralement un carrousel rotatif qui porte une série de becs de remplissage. Les récipients sont engagés sur le carrousel en un point donné du cercle que celui-ci décrit, en étant disposés en dessous d'un bec de remplissage. Une fois le récipient en place sous le bec, ce dernier est alimenté en produit de manière que le produit soit déversé à l'intérieur du récipient. Lorsqu'un degré voulu de remplissage est atteint, l'alimentation du bec est interrompue par une vanne interposée dans le circuit d'alimentation du bec et le récipient est alors dégagé du carrousel, ceci bien entendu avant que le carrousel n'ait effectué un tour complet.

La disposition de multiples becs sur un carrousel permet à la machine d'assurer simultanément le remplissage de plusieurs récipients. Ceci permet d'assurer le remplissage d'un nombre important de récipients dans un laps de temps donné, en dépit du fait que le remplissage est une opération qui est relativement longue. En effet, il faut notamment éviter que le produit ne mouse trop, ce qui pourrait conduire à un remplissage uniquement partiel du récipient ou à une perte de produire par débordement. Une machine de remplissage peut ainsi comporter plus d'une centaine de becs, chaque bec comportant une vanne associée.

Dans les machines de remplissage connues (voir par exemple EP-A-0 486 440), la vanne de distribution qui commande le débit de produit au travers de la conduite d'alimentation est accolée au bec de remplissage. La vanne et le bec sont alors soit directement intégrés dans un même boîtier, soit séparés l'un de l'autre d'une très courte distance.

Cependant, le fait d'avoir la vanne à proximité du bec pose des problèmes d'encombrement, notamment dans le cas des machines à carrousel comportant un nombre important de becs. Ainsi, les contraintes d'encombrement dans la zone du carrousel où sont agencés les becs conduisent généralement à des conceptions de machines dans lesquelles les vannes sont peu accessibles. Ce manque d'accessibilité rend la maintenance des vannes malaisée et, en cas de panne, augmente la durée de la réparation.

Par ailleurs, ces fortes contraintes d'encombrement peuvent conduire à l'impossibilité d'utiliser certains types de vannes.

Pour remédier à ces inconvénients, l'invention propose une machine de remplissage telle que définie dans la revendication 1.

Selon d'autres caractéristiques de l'invention :
- la vanne est agencée sensiblement à l'aplomb du bec de remplissage ;
- la vanne comporte un pointeau d'obturation vertical qui est entièrement reçu dans une chambre de circulation verticale au travers de laquelle s'écoule le produit, l'extrémité inférieure de la chambre de circulation est délimitée par un siège contre lequel le pointeau vient en appui vers le bas pour interrompre la circulation du produit, et le pointeau est soulevé vers le haut dans la chambre de circulation par un champ électromagnétique pour être décollé du siège afin d'autoriser le passage du produit au travers de la vanne ;
- le bec de remplissage est enfermé dans un carter fixe solidaire d'un support du bec, le carter comportant un orifice de passage en regard duquel est agencé le bec, et le carter comportant un volet d'obturation mobile qui, dans une position fermée, obture l'orifice et ferme le carter de manière étanche, et la machine comporte des moyens pour faire circuler, à l'intérieur du carter, un agent de nettoyage.
- Le volet d'obturation est commandé par des moyens d'actionnement entre sa position fermée et une position ouverte dans laquelle l'orifice du carter est dégagé ;
- Le carter s'étend selon une direction sensiblement perpendiculaire à la direction d'écoulement du produit ; et
- Le carter fixe de chaque poste de remplissage est solidaire du carrousel.

D'autres caractéristiques et avantages de l'invention apparaîtront à la lecture de la description détaillée qui suit, ainsi que dans les dessins annexés dans lesquels :
- la figure 1 est une vue schématique en coupe axiale illustrant une partie d'un carrousel d'une machine de remplissage conçue selon l'invention ;
- la figure 2 est une vue de détail de la figure 1 montrant plus particulièrement le carter de nettoyage d'un bec de remplissage ainsi qu'un volet d'obturation et ses moyens d'actionnement, le volet étant illustré en position ouverte ; et
- la figure 3 est une vue identique à celle de la figure 2 dans laquelle le volet est illustré en position d'obturation.

On a illustré sur la figure 1 de manière schématique et partielle une machine de remplissage 10 destinée à assurer le remplissage de récipients, tels que des bouteilles 12, avec un liquide, par exemple un liquide plat tel que de l'eau. Bien entendu, l'invention peut être appliquée dans le cas du remplissage de tout type de récipient avec tout type de produit.

La machine 10 est une machine rotative qui comporte un carrousel 14 monté tournant par rapport à un bâti fixe 16, autour d'un axe A1 qui, par commodité, sera qualifié de vertical.

Le carrousel 14 comporte une série de postes de remplissage 18 qui sont écartés angulairement de manière régulière autour de l'axe A1 mais dont un seul est illustré sur les figures. Chaque poste de remplissage 18 est à même de réaliser le remplissage d'une bouteille 12. Il comporte à cet effet notamment un dispositif 20 de support de la bouteille 12, un bec de remplissage 22 par lequel débouche le produit destiné à remplir la bouteille, et un circuit d'alimentation qui est interposé entre le bec 22 et un distributeur tournant 24 de la machine 10.

Le circuit d'alimentation comporte une conduite d'alimentation présentant deux tronçons amont 26 et aval 28 entre lesquels on a agencé une vanne 30 qui permet de commander le débit de produit dans le circuit et donc la distribution du produit dans le récipient.

Le distributeur tournant 24 est agencé en partie basse du carrousel 14, radialement au centre de celui-ci. Il comporte une partie fixe sur laquelle sont raccordés des tuyaux d'alimentation (non représentés) qui sont fixes par rapport au bâti 16 et qui permettent notamment d'alimenter le carrousel en produit, et de plus, comme cela apparaîtra ultérieurement, en agent de nettoyage et en air sous pression.

Le distributeur 24 comporte par ailleurs une partie tournante 32 sur laquelle sont raccordés des conduites dont la conduite d'alimentation 26, 28. Les deux parties du distributeur tournant 24 comportent des moyens de communication qui permettent de relier sélectivement des tuyaux d'alimentation fixes aux conduites correspondantes du carrousel.

Chaque poste de remplissage 18 comporte une colonne verticale creuse 34 qui est fixée par son extrémité inférieure sur un plateau horizontal 36 et qui porte, à son extrémité supérieure, le bec de remplissage 22, lequel s'étend vers l'extérieur, sensiblement selon un rayon par rapport à l'axe A1.

La vanne 30 est agencée en dessous du plateau 36, sensiblement à la verticale du bec de remplissage 22 associé, de sorte que le tronçon aval 28 de la conduite d'alimentation s'étend au travers d'un perçage 40 du plateau 36 et à l'intérieur de la colonne 34.

Bien entendu, l'opération de remplissage doit être effectuée en évitant toute contamination du produit. Cela est crucial lorsque le produit est un produit alimentaire et encore plus dans le cas des produits lactés par exemple.

Aussi, il faut procéder à intervalles réguliers au nettoyage de la machine de remplissage. Le nettoyage peut consister à enlever toute trace du produit, à enlever les poussières et autres corps étrangers, voire à éliminer les contaminants biologiques ou bactériologiques. Au sens du présent brevet, le nettoyage peut donc aussi bien recouvrir les notions de lavage, de désinfection, de décontamination ou de stérilisation.

Le nettoyage est généralement réalisé à l'aide d'un agent de nettoyage liquide ou gazeux que l'on fait circuler dans le circuit emprunté par le produit à l'intérieur de la machine. Pour limiter la consommation d'agent de nettoyage, et surtout pour faciliter sa récupération en vue de son recyclage éventuel, on préfère faire circuler l'agent à l'intérieur d'un circuit fermé.

Dans ce but, la colonne 34 de la machine décrite porte, à son extrémité supérieure, un carter 38 dans lequel se trouve enfermé le bec de remplissage 22, ceci afin de permettre un nettoyage simple du bec 22 et afin de créer un circuit fermé.

Comme on peut le voir plus particulièrement sur les figures 2 et 3, la partie terminale du tronçon aval 28 de la conduite d'alimentation s'étend dans un plan radial par rapport à l'axe A1, de sorte que le carter est fixé en excroissance radialement vers l'extérieur par rapport à la colonne 34. Le carter 38 comporte une embase 42 qui est fixée sur la colonne 34 et qui est prolongée radialement vers l'extérieur par une paroi tubulaire de révolution 44 d'axe radial A2. La paroi 44 est fermée à son extrémité radiale externe par une paroi d'extrémité 46 qui est par exemple constituée par un bouchon visé de manière étanche sur la paroi 44.

La partie terminale de la conduite d'alimentation 28 traverse l'embase 42 de manière étanche pour déboucher dans l'espace fermé délimité par la paroi tubulaire 44. Le bec de remplissage 22 est recourbé vers le bas pour se trouver en regard d'un orifice 48 aménagé dans la paroi 44, cet orifice 48 étant lui-même en regard de l'ouverture de remplissage de la bouteille 12 lorsque cette dernière est en place sur son support 20.

Avantageusement, le carter 38 comporte un volet mobile 50 qui permet d'obturer l'orifice 48 afin que le carter délimite un espace parfaitement fermé et étanche dans lequel le bec 22 se trouve enfermé.

Le volet 50 est constitué d'un manchon 52 tubulaire de révolution qui est monté coulissant sur la paroi tubulaire 44, à l'extérieur de celle-ci. Le volet 50 peut ainsi se déplacer entre une position ouverte illustrée à la figure 2, dans laquelle il est reculé de manière à dégager l'orifice 48, et une position d'obturation illustrée à la figure 3, dans laquelle il est avancé de manière à recouvrir l'orifice 48.

L'extrémité arrière du manchon 52 présente la forme d'une collerette 54 qui coulisse de manière étanche à l'intérieur d'une chambre annulaire délimitée autour de la paroi tubulaire 44 par une coque tubulaire 56 d'axe A2 qui entoure l'extrémité arrière de la paroi 44. La collerette 54 joue ainsi le rôle d'un piston qui délimite dans la chambre deux parties avant 58 et 60. Le volume respectif de ces deux parties 58, 60 est donc variable en fonction de la position de la collerette, et donc de la position du volet 50, le long de l'axe A2.

Aussi, en imposant dans l'une ou l'autre des parties 58, 60 de la chambre une pression de fluide, on impose au volet 50 un déplacement vers l'une ou l'autre de ses positions ouverte ou d'obturation. En d'autres termes, la collerette 54 et les deux parties 58,60 de la chambre forment un vérin à pression de fluide à double action.

Lorsque la machine comporte plusieurs becs, on peut prévoir que chaque poste de remplissage 18 soit muni de sa propre électrovanne de commande du volet 50. L'actionnement des volets 50 se fait individuellement et peut alors éventuellement être décalé dans le temps d'un bec à l'autre. Cependant, lorsque la machine comporte un nombre important de becs de remplissage, la machine peut comporter une électrovanne de commande unique pour tous les becs.

Dans les deux cas, l'actionnement des volets peut, grâce à l'invention, se faire simultanément sur tous les becs en un temps très court. Avantageusement, l'actionnement des volets peut être effectué même lorsque le carrousel est en cours de rotation.

Lorsque le carter 38 est fermé par le volet 50, il est possible d'organiser à l'intérieur de celui-ci une circulation d'un agent de nettoyage permettant de nettoyer non seulement l'intérieur du bec 22, mais aussi l'extérieur de celui-ci. Pour ce faire, on fait par exemple circuler au travers de la conduite d'admission, de la vanne 30 et du bec 22, un liquide de nettoyage qui vient remplir le carter 38. Le liquide est alors évacué du carter au travers d'un port auxiliaire 70 qui est aménagé dans l'embase 42 et qui débouche à l'intérieur du carter. Le port auxiliaire 70 est par exemple relié par une conduite auxiliaire 72 et par le distributeur 24 à un dispositif de récupération et de recyclage du liquide de nettoyage, ce qui permet d'en limiter la consommation.

De préférence, le port auxiliaire 70 est agencé de manière à déboucher au niveau d'un point bas du carter 38 pour permettre une évacuation la plus complète possible du liquide de nettoyage par la conduite auxiliaire 72.

De manière avantageuse, pour améliorer encore les qualités de propreté du remplissage à l'aide d'une telle machine, on peut prévoir d'injecter à l'intérieur du carter 38, au moment du remplissage, un gaz stérile tel que de l'air stérile, de l'azote ou dioxyde de carbone. Le gaz stérile remplit alors le volume interne du carter 38 et s'échappe au travers de l'orifice 48 en entourant le jet de produit qui est délivré par le bec de remplissage en direction de la bouteille 12. Ainsi, entre le bec 22 et la bouteille 12, le produit est isolé par une enveloppe de gaz stérile et n'est pas exposé aux éventuelles sources de pollution environnantes. Avantageusement, le gaz stérile peut être introduit dans le carter 38 au travers du même port auxiliaire 70 qui sert à l'évacuation de l'agent de nettoyage au cours des phases de nettoyage de la machine.

Selon l'invention, la vanne 30 qui commande la circulation du produit dans la conduite d'alimentation 26, 28 est déportée, en l'occurrence déportée verticalement vers le bas, par rapport au bec de remplissage.

En effet, on a vu que cette vanne 30 est agencée en dessous du plateau 36 alors que les récipients à remplir sont destinés à venir au-dessus de celui-ci lorsqu'ils sont en place sur leur support, les récipients se trouvant alors eux-mêmes en dessous du bec de remplissage.

Dans la configuration illustrée, la vanne 30 se trouve donc sensiblement à l'aplomb du bec auquel elle est associée.

De la sorte, dans la machine selon l'invention, la longueur du tronçon aval 28 de la conduite qui relie la vanne 30 au bec 22 est au moins égale à 50 centimètres et elle peut atteindre une longueur supérieure à un mètre. Cette disposition présente plusieurs avantages.

Un premier avantage réside dans la possibilité d'agencer la vanne 30 dans un endroit où elle est aisément accessible pour pouvoir en assurer la maintenance. En effet, dans la machine décrite, elle se situe dans la partie radiale externe du carrousel, et non pas au centre de celui-ci, derrière le bec 22, comme cela est le cas dans les machines antérieurement connues.

Par ailleurs, on peut voir que la vanne 30 est reliée par deux raccords démontables 76 respectivement aux tronçons amont 26 et aval 28 de la conduite d'alimentation . Ainsi, en cas de défaillance de la vanne, il est très facile d'y accéder et de la démonter pour la remplacer en un temps minimum pour une nouvelle vanne en état de marche, ce qui permet de réduire considérablement le temps d'immobilisation de la machine, et donc le temps d'arrêt de la chaîne de production dans laquelle la machine s'insère.

Un second avantage se révèle particulièrement dans le cas des machines comportant un nombre important de becs 22. En effet, l'espace angulaire disponible pour chaque poste de remplissage 18 se trouve limité. En disposant les vannes 30 associées à chacun de ces becs 22 sur un cercle de grand diamètre, sensiblement de même diamètre que le cercle sur lequel sont agencés les becs 22, chaque vanne 30 dispose d'un espace suffisant pour permettre une implantation aisée et pour que l'encombrement ne soit pas un critère trop déterminant quant au choix de la technologie mise en oeuvre pour la vanne.

Ainsi, dans la machine illustrée on a choisi d'utiliser des vannes électromagnétiques du type de celles décrites dans les documents DE-A-1.600.719 ou FR-A-2.206.726.

Comme cela est illustré très schématiquement sur la figure 1, ce type de vanne comporte un noyau 78 qui est susceptible de se déplacer dans une chambre de circulation 80 au travers de laquelle le produit doit circuler. La chambre de circulation 80 est globalement verticale et elle est délimitée à son extrémité inférieure par un siège 82 contre lequel le noyau 78 vient s'appuyer pour interrompre la circulation du produit au travers de la vanne 30.

Pour ouvrir la vanne, des moyens électromagnétiques 84 tels que des bobinages ou des aimants permettent de créer autour de la chambre des champs magnétiques qui provoquent un soulèvement du noyau 78 de manière qu'il se décolle du siège 82, libérant ainsi le passage pour le produit.

Un avantage de ce type de vanne est qu'elle du type normalement fermée, c'est-à-dire que sous le seul effet de son poids, le noyau 73 retombe contre le siège 82 et obture le passage du produit. Ainsi, en cas de défaillance des moyens électromagnétiques, la vanne 30 se referme automatiquement. Cela est obtenu sans qu'il soit nécessaire de disposer des moyens de rappel élastique dans la chambre de circulation 80, laquelle se révèle ainsi particulièrement simple à nettoyer.

Toutefois, cet avantage n'est bien entendu obtenu qu'en conservant la vanne dans la position verticale représentée. Ainsi, l'orientation de la vanne étant imposée, il est nécessaire de disposer d'un certain espace pour l'implanter, ce que permet la conception selon l'invention.

De plus, la vanne étant déportée loin des becs, cela permet de libérer beaucoup d'espace autour de ces derniers, il est ainsi possible de concevoir des carénages aux formes relativement simples qui ne se transforment par en pièces à poussières difficile à nettoyer.

Enfin, le volume du bec de remplissage 22 ne renfermant pas le volume de la vanne, la carter 38 dans lequel le bec 22 se trouve enfermé peut être lui aussi de volume réduit.

## Revendications

1. Machine de remplissage, du type comprenant plusieurs postes de remplissage (18) comportant chacun un bec de remplissage (22) par lequel s'écoule un produit, le bec (22) étant destiné à être amené en regard de l'ouverture d'un récipient (12) à remplir, du type dans lequel chaque poste comporte une vanne (30) associée qui commande l'alimentation du bec de remplissage (22) et qui est reliée au bec (22) par une conduite d'alimentation (28), et du type dans lequel les postes de remplissage (18) sont portés par un carrousel rotatif (14) et sont décalés angulairement les uns des autres de manière régulière autour de l'axe de rotation (A1) du carrousel (14).
**caractérisée en ce que**, pour chaque poste, la vanne (30) est déportée verticalement vers le bas par rapport au récipient (12) à remplir et est agencée dans une partie radiale externe du carrousel (14).

2. Machine de remplissage selon la revendication 1, **caractérisée en ce que** la vanne (30) est agencée sensiblement à l'aplomb du bec de remplissage (22).

3. Machine de remplissage selon l'une quelconque des revendications précédentes, **caractérisée en ce que** la vanne (30) comporte un pointeau d'obturation vertical (78) qui est entièrement reçu dans une chambre de circulation verticale (80) au travers de laquelle s'écoule le produit, **en ce que** l'extrémité inférieure de la chambre de circulation (80) est délimitée par un siège (82) contre lequel le pointeau (78) vient en appui vers le bas pour interrompre la circulation du produit, et **en ce que** le pointeau (78) est soulevé vers le haut dans la chambre de circulation (80) par un champ électromagnétique pour être décollé du siège afin d'autoriser le passage du produit au travers de la vanne (30).

4. Machine de remplissage selon l'une quelconque des revendications précédentes, **caractérisée en ce que** le bec de remplissage (22) est enfermé dans un carter fixe (38) solidaire d'un support (34) du bec (22), le carter (38) comportant un orifice de passage (48) en regard duquel est agencé le bec (22), et le carter (38) comportant un volet d'obturation mobile (50) qui, dans une position fermée, obture l'orifice (48) et ferme le carter (38) de manière étanche, et **en ce que** la machine comporte des moyens pour faire circuler, à l'intérieur du carter (38), un agent de nettoyage.

5. Machine de remplissage selon la revendication 4, **caractérisée en ce que** le volet d'obturation (50) est commandé par des moyens d'actionnement (58, 60, 54) entre sa position fermée et une position ouverte dans laquelle l'orifice (48) du carter (38) est dégagé.

6. Machine de remplissage selon l'une des revendications 4 ou 5, **caractérisée en ce que** le carter (38) s'étend selon une direction sensiblement perpendiculaire à la direction d'écoulement du produit.

7. Machine de remplissage selon l'une quelconque des revendications 4 à 6, **caractérisée en ce que** le carter fixe (38) de chaque poste de remplissage est solidaire du carrousel (14).

## Claims

1. Filling machine, of the type comprising several filling stations (18) each comprising a filling spout (22) through which a product is poured, the spout (22) being designed to be positioned in line with the opening of a container (12) that is to be filled, of the type in which each station comprises an associated valve (30) which controls the supply to the filling spout (22) and which is connected to the spout (22) by a supply line (28), and of the type in which the filling stations (18) are carried by a revolving carousel (14) and are offset angularly from each other in a regular manner about the axis of rotation (A1) of the carousel (14),
**characterized in that**, for each station, the valve (30) is displaced vertically downwards from the container (12) to be filled and is situated in an external radial part of the carousel (14).

2. Filling machine according to Claim 1, **characterized in that** the valve (30) is situated substantially vertically beneath the filling spout (22).

3. Filling machine according to any one of the preceding claims, **characterized in that** the valve (30) comprises a vertical shutoff needle (78) which is entirely accommodated inside a vertical circulation chamber (80) through which the product flows, **in that** the lower end of the circulation chamber (80) is defined by a seat (82) against which the needle (78) presses in a downward direction to interrupt the circulation of the product, and **in that** the needle (78) is lifted upwards inside the circulation chamber (80) by an electromagnetic field so as to be removed from the seat to let the product pass through the valve (30).

4. Filling machine according to any one of the preceding claims, **characterized in that** the filling spout (22) is enclosed inside a fixed housing (38) integral with a spout (22) support (34), the housing (38) comprising a through orifice (48) in line with the spout (22), and the housing (38) comprising a moveable closure shutter (50) which, in a closed position, closes the orifice (48) and seals the housing (38), and **in that** the machine comprises means for propelling a cleaning agent around the inside of the housing (38).

5. Filling machine according to Claim 4, **characterized in that** the closure shutter (50) is controlled by actuating means (58, 60, 54) between its closed position and an open position in which the orifice (48) of the housing (38) is uncovered.

6. Filling machine according to either of Claims 4 and 5, **characterized in that** the housing (38) extends in a generally perpendicular direction to that in which the product is poured.

7. Filling machine according to any one of Claims 4 to 6, **characterized in that** the fixed housing (38) of each filling station is integral with the carousel (14).

## Patentansprüche

1. Füllmaschine der mehrere Füllstellen (18) umfassenden Art, von denen jede einen Füllstutzen (22) umfasst, durch den ein Produkt fließt, wobei der Stutzen (22) bezüglich einer Öffnung eines zu füllenden Behälters (12) in Stellung gebracht werden soll, und der Art, bei der jede Stelle ein zugeordnetes Ventil (30) umfasst, das die Speisung des Füllstutzens (22) steuert und durch eine Speiseleitung (28) mit dem Stutzen (22) verbunden ist, sowie der Art, bei der die Füllstellen (18) von einem Drehkarussell (14) getragen werden und winklig zueinander versetzt gleichmäßig um die Rotationsachse (A1) des Karussells (14) angeordnet sind,
**dadurch gekennzeichnet, dass** das Ventil (30) für jede Stelle in Bezug auf den zu füllenden Behälter (12) in einem äußeren radialen Teil des Karussells (14) senkrecht nach unten verschoben ist.

2. Füllmaschine nach Anspruch 1, **dadurch gekennzeichnet, dass** das Ventil (30) im wesentlichen senkrecht zum Füllstutzen (22) angeordnet ist.

3. Füllmaschine nach einem der vorhergehenden Ansprüche, **dadurch gekennzeichnet, dass** das Ventil (30) eine senkrechte Verschlussnadel (78) umfasst, die vollständig in einer senkrechten Zirkulationskammer (80) aufgenommen wird, durch die das Produkt fließt, dass das untere Ende der Zirkulationskammer (80) durch einen Sitz (82) begrenzt wird, auf den die Ventilnadel (78) nach unten zum Aufliegen kommt, um die Zirkulation des Produkts zu unterbrechen, und, dass die Ventilnadel (78) in der Zirkulationskammer (80) durch ein elektromagnetisches Feld nach oben bewegt wird, damit sie sich vom Sitz löst, um den Durchfluss des Produkts durch das Ventil (30) zu gestatten.

4. Füllmaschine nach einem der vorhergehenden Ansprüche, **dadurch gekennzeichnet, dass** der Füllstutzen (22) in einem festen Gehäuse (38) eingeschlossen ist, das fest mit einer Halterung (34) des Stutzens (22) verbunden ist, wobei das Gehäuse (38) eine Durchflussöffnung (48), an der der Stutzen (22) angebracht ist, und eine bewegliche Verschlussklappe (50) umfasst, die in einer Verschlussstellung die Öffnung (48) schließt und das Gehäuse (38) dicht verschließt, und dass die Maschine Mittel umfasst, um im Inneren des Gehäuses (38) ein Reinigungsmittel zirkulieren zu lassen.

5. Füllmaschine nach Anspruch 4, **dadurch gekennzeichnet, dass** die Verschlussklappe (50) durch Betätigungsmittel (58, 60, 54) zwischen ihrer Verschlussstellung und einer Öffnungsstellung, in der die Öffnung (48) des Gehäuses (38) freigegeben ist, gesteuert wird.

6. Füllmaschine nach Anspruch 4 oder 5, **dadurch gekennzeichnet, dass** das Gehäuse (38) sich in einer Richtung erstreckt, die im Wesentlichen senkrecht zur Fließrichtung des Produkts ist.

7. Füllmaschine nach einem der Ansprüche 4 bis 6, **dadurch gekennzeichnet, dass** das feste Gehäuse (38) jeder Füllstelle fest mit dem Karussell (14) verbunden ist.
